# FASCICULE DE BREVET EUROPEEN

(11) **EP 2 517 761 B1**
(45) Date de publication et mention de la délivrance du brevet: **27.01.2016**
(21) Numéro de dépôt: 12305128.6
(22) Date de dépôt: 02.02.2012
(51) Int. Cl.: A63C 9/084, A63C 9/00, A63C 5/07

(54) **Talonnière de fixation de sécurité pour ski alpin**
Fersenautomatik für eine Sicherheitsskibindung für Alpinski
Heelpiece of a safety binding for alpine ski

(30) Priorité: 27.04.2011 FR 1153615
(43) Date de publication de la demande: 31.10.2012
(73) Titulaire: Skis Rossignol, 38430 Saint Jean de Moirans (FR)
(72) Inventeur: Farges, Frédéric, 38430 Moirans (FR)
(74) Mandataire: Cabinet Laurent & Charras

(56) Documents cités:
- EP-A1- 0 678 314
- EP-A1- 1 072 294
- FR-A1- 2 347 066
- FR-A1- 2 695 323
- FR-A1- 2 889 076

## Description

### Domaine technique

L'invention se rattache au domaine du ski alpin. Elle concerne plus spécifiquement une talonnière pour fixation de sécurité. Elle vise plus particulièrement une nouvelle géométrie permettant d'optimiser à la fois la transmission des efforts et de minimiser l'impact de la rigidité de la talonnière sur le comportement du ski.

### Techniques antérieures

De façon générale, une fixation de sécurité de ski comporte une butée destinée à recevoir et à maintenir la partie avant de la chaussure, et une talonnière qui coopère avec l'arrière de la chaussure.

Plus précisément, la talonnière comporte un corps sur lequel une mâchoire est montée pivotante. Cette mâchoire coopère avec une excroissance du talon de la chaussure. Un ressort de déclenchement est prévu pour bloquer la mâchoire en position fermée, et empêcher la sortie de la chaussure sous l'effet d'efforts verticaux, d'une intensité inférieure à un seuil prédéterminé.

Le corps comporte quant à lui un ressort de recul qui exerce des efforts longitudinaux dirigés vers l'avant, de manière à maintenir l'engagement de la partie avant de la chaussure dans la butée, et permettre le déclenchement de cette dernière dans le cas d'efforts de torsion supérieurs à un autre seuil prédéterminé.

La talonnière est montée sur le ski par l'intermédiaire de plusieurs moyens de solidarisation qui peuvent par exemple être des vis réparties sur la talonnière.

Dans la suite de la description, on parlera de solidarisation de la talonnière sur le ski pour couvrir les cas de figures où la talonnière est montée directement sur la planche en venant au contact de cette dernière, mais également les cas de figures où la talonnière est montée sur une plateforme de rehaussement, elle-même solidarisée à la planche.

Le corps et la mâchoire de la talonnière présentent une capacité de translation longitudinale, pour compenser la compression du ressort de recul, que l'on observe en particulier au moment du chaussage du ski. Cela permet également d'adapter la longueur de la fixation à la longueur de la chaussure par action sur un mécanisme de réglage. Pour cela, le corps est installé dans un guide qui est lui-même solidarisé au ski.

De manière générale, et comme par exemple décrit dans les documents FR 2 889 076 et FR 2 695 323, le guide est maintenu sur le ski par des points de vissage répartis de manière aussi écartée que possible sur sa surface. Ceci permet également d'avoir une répartition de la transmission des efforts exercés sur la planche, tant en compression au moment du chaussage, loin de la prise d'appui, qu'en traction le cas échéant.

Cependant, une telle répartition présente toutefois l'inconvénient de modifier la rigidité intrinsèque du ski en y ajoutant celle de la talonnière qui peut être élevée.

Une disposition alternative a été décrite dans le document FR 2 347 066. Une telle talonnière est montée sur une plateforme suspendue qui n'est fixée au ski que par son extrémité avant. La talonnière est solidarisée à cette plateforme par divers points répartis sur toute sa longueur. La partie arrière de la talonnière, sur laquelle s'appuie le talon de la chaussure est donc suspendue, et l'élasticité de la plateforme permet un fort débattement du corps et de la mâchoire de la talonnière. Une telle solution n'est pas réellement satisfaisante, dans la mesure où la transmission des efforts verticaux se fait après déformation de la plateforme, avec donc une certaine inertie et une déperdition d'énergie. Un tel dispositif n'est donc pas adapté à une pratique qui requiert une forte précision et une importante réactivité.

Une autre solution a été décrite dans le document EP 1 072 294. La talonnière décrite dans ce document est montée sur le ski par l'intermédiaire d'un plot viscoélastique qui s'étend sur une partie importante de la surface de la talonnière. Mécaniquement, la talonnière est solidarisée au ski par l'intermédiaire d'une liaison pivotante, de telle sorte que la talonnière subit un mouvement de tangage en fonction de la déformation du ski, et des appuis exercés.

Ce mouvement relatif de la plateforme par rapport au ski est une source de perte de précision qui peut être préjudiciable dans certains types de pratique.

### Exposé de l'invention

L'invention vise donc à trouver une combinaison qui permette à la fois de limiter autant que possible l'influence de la raideur de la talonnière sur la déformabilité de la planche, et ce tout en permettant toutefois une excellente transmission des efforts exercés par le skieur, et ce, tout en conservant également le comportement nominal de la fixation de sécurité en termes de déclenchement.

L'invention concerne une talonnière de fixation de sécurité pour skis alpins qui comporte :
▪ un corps incluant un ressort de recul ;
▪ une mâchoire apte à coopérer avec une fraction de la chaussure de l'utilisateur, et agencée pour pivoter par rapport à ce corps autour d'un axe transversal ;
▪ un guide recevant ledit corps avec capacité de déplacement en translation longitudinale ;
▪ des moyens de solidarisation de la talonnière sur le ski à savoir des points de montage avant et arrière, répartis sur une fraction de la surface du guide.

Conformément à l'invention, cette talonnière se caractérise en ce que les points de montage arrière sont situés en avant d'une ligne située à 20 millimètres en arrière de l'aplomb de l'axe de pivotement de la mâchoire sur le corps, lorsque le corps est placé dans sa position longitudinale médiane.

Pour déterminer la position de l'axe de pivotement permettant de positionner les moyens de solidarisation les plus arrières, on utilisera la fixation dans sa configuration déchaussée, pour laquelle le ressort de recul n'est pas actif. Dans le cas où le corps peut posséder différentes positions en fonction en particulier d'un réglage à la pointure de la chaussure, on prendra comme position médiane, la position du corps à mi-chemin entre les positions de réglages extrêmes vers l'avant et l'arrière.

Autrement dit, la talonnière est solidarisée au ski principalement par sa partie avant, ou plus précisément sur la partie qui s'étend jusqu'à l'arrière de la chaussure. La partie de la talonnière située en arrière de ce niveau ne comporte donc aucun point d'ancrage sur le ski.

Complémentairement, cette partie arrière, située en arrière des points de montage arrière présente une face inférieure qui s'écarte vers le haut, par rapport au plan par lequel le guide repose sur le ski, définie par la face inférieure du guide dans la zone où sont présents les moyens de solidarisation.

En d'autres termes, grâce aux points de montage arrière, l'invention permet une transmission des efforts qui est efficace, en particulier lors du chaussage où l'utilisateur exerce un appui marqué pour contrer les ressorts de déclenchement et de recul.

Cette transmission efficace se fait en combinaison avec un débridage de la partie arrière du ski, qui conserve donc ses qualités de rigidité intrinsèques, ce qui permet donc au ski de se déformer en flexion, même dans la zone du corps de la talonnière. De plus après chaussage, le ressort de recul n'induit pas de contre-flèche du ski, et ne perturbe pas ou très peu le cambre naturel du ski. Ces avantages sont appréciables en particulier dans le cadre d'une pratique sportive.

En pratique, la face inférieure du guide peut s'écarter vers le haut par rapport au plan par lequel il repose sur le ski à partir d'une ligne de contact distante au plus de 20 mm de l'aplomb de l'axe de pivotement de la mâchoire sur le corps. Autrement dit, la partie de la talonnière qui se trouve en porte-à-faux et surélevée par rapport au ski, débute à un niveau situé à plus ou moins vingt millimètres de l'aplomb de l'axe de la mâchoire.

D'un point de vue structurel, le guide peut comporter un rail, préférentiellement en un matériau rigide et en particulier en métal, et à l'intérieur duquel le corps est apte à se déplacer pour compenser la compression du ressort de recul, ou également pour permettre un réglage longitudinal à la pointure de la chaussure. Ce guide peut être réalisé en une seule ou plusieurs pièces, être en un matériau homogène ou à base d'une combinaison de plusieurs matériaux. Dans un cas de réalisation particulier, le guide peut combiner un rail métallique, par exemple à base d'aluminium, et une pièce d'habillage à base de matériau polymère injecté, chargé de fibres de renforcement, en verre ou carbone par exemple.

Avantageusement en pratique, la talonnière peut comporter un mécanisme de frein automatique. Ce mécanisme inclut une plaque repose talon par laquelle il est monté sur le guide, dans sa partie avant.

Dans ce cas, les moyens de solidarisation les plus arrières peuvent se situer à l'aplomb de cette plaque.

Complémentairement, le mécanisme de frein automatique peut comporter une palette mobile, qui permet de faire pivoter les lames du frein dans une position inactive lorsque le skieur chausse le ski. Dans ce cas, les moyens de solidarisation de la talonnière situés le plus en avant peuvent se trouver à l'aplomb de cette palette, lorsque cette palette est en position relevée, le ski étant donc déchaussé.

Diverses dispositions peuvent être adoptées pour augmenter la rigidité du guide, et en particulier de la zone en porte-à-faux, afin d'éviter que celle-ci ne se déforme sous l'effet des appuis exercés par le skieur.

Ainsi, dans une variante de réalisation, le guide peut présenter des parois latérales de renforcement de part et d'autre de la plaque repose talon du mécanisme de frein.

Dans une autre variante, il est possible que le guide présente une zone de largeur et/ou d'épaisseur accentuées à proximité des moyens de solidarisation situés les plus en arrière, jusqu'à la ligne de contact, zone limite du porte-à-faux. On observe alors un débridage obtenu par le fait que la partie du ski située sous le porte-à-faux du guide n'est pas contrainte.

Dans une forme particulière de réalisation, la longueur de la zone du guide en contact avec le ski est inférieure à la longueur de la zone du guide située en arrière de la ligne de contact, ces longueurs étant mesurées projetées sur le ski. Autrement dit, la partie en porte-à-faux de la talonnière est plus longue que la portion qui repose sur le ski.

Selon un autre aspect de l'invention, la distance longitudinale séparant les moyens de solidarisation les plus écartés longitudinalement peut être inférieure à la longueur de la zone du guide située en arrière de la ligne de contact. Autrement dit, la distance entre les moyens de solidarisation les plus extrêmes est inférieure à la zone du guide en porte-à-faux, voire de préférence inférieure aux deux tiers de cette longueur. Cette distance entre les points de solidarisation est généralement inférieure à la longueur de la zone du guide en contact avec le ski.

En pratique, les moyens de solidarisation de la talonnière sur le ski peuvent être réalisés de différentes manières. Il peut ainsi s'agir de vis montées à travers des trous de passage formés dans le guide, ou bien encore de pattes d'accrochage situées sous la face inférieure du guide, et permettant de monter la talonnière sur une plateforme, avec avantageusement une capacité de réglage accrue de la position longitudinale de la talonnière. Ces avantages sont appréciables en particulier dans le cas de skis destinés à la location.

Dans une forme de réalisation particulière, la face inférieure de la zone en porte-à-faux peut inclure une portion compressible, pour amortir les éventuels impacts de la zone en porte à faux sur le dessus du ski. Cette portion peut être rapportée sous le guide, ou faire partie intégrante de ce dernier.

Dans une autre variante, il peut être avantageux de limiter le débattement du guide vers le haut, en prévoyant un mécanisme formant une butée contre laquelle le guide vient en contact en cas de forte déformation du ski.

### Description sommaire des figures

La manière de réaliser l'invention, ainsi que les avantages qui en découlent ressortiront bien de la description des modes de réalisation qui suivent, à l'appui des figures annexées dans lesquelles :
La figure 1 est une vue en perspective sommaire d'une talonnière conforme à l'invention.
La figure 2 est une vue de côté de la talonnière de la figure 1.
La figure 3 est une vue en coupe longitudinale de la talonnière de la figure 1.
La figure 4 est une vue en perspective sommaire du guide de la talonnière de la figure 1 associé au mécanisme de frein automatique.

### Manière de réaliser l'invention

Comme illustré à la figure 1, la talonnière **1** est montée directement sur la planche **2**, étant entendu qu'il est rappelé que dans certaines variantes, cette talonnière peut être montée sur la planche par l'intermédiaire d'une plateforme de rehaussement.

La talonnière **1** se compose essentiellement d'un guide **3** dans lequel est inséré un corps **4** avec capacité de translation longitudinale, sur laquelle est montée pivotant une mâchoire **5**, apte à pivoter par rapport au corps autour de l'axe **6**.

Dans la partie avant, ce guide **3** est solidarisé à la planche **2** et peut recevoir différents accessoires, et en particulier un frein automatique **8**.

Comme on le voit à la figure 2, au-delà d'un point **10** formant une ligne de contact, la partie arrière de la talonnière est écartée de la face supérieure **11** de la planche **2**, et se trouve donc en léger porte-à-faux.

On notera que la talonnière illustrée à la figure 2 comporte un mécanisme de frein automatique **8**, qui comprend une plaque repose talon **20**, qui vient se loger sur la partie avant du guide **3**, et plus précisément entre deux parois latérales **16** du guide en ce qui concerne sa partie arrière. Ce mécanisme de frein **8** comprend également deux bras **21** rétractables qui sont montés pivotants par rapport à l'avant de la plaque repose talon **20**. Les deux bras **21** sont solidarisés dans la partie centrale du frein pour former une structure en U inversé qui reçoit au niveau du plan médian de la fixation une palette **24**, elle-même montée pivotante par rapport à la zone de jonction **25** des deux bras.

Cette palette **24** est également reliée à la plaque repose talon **20** par l'intermédiaire d'une bielle **26** qui limite l'excursion du frein, et maintient la palette **24** dans une position sensiblement horizontale, pour recevoir l'appui du talon de la chaussure lors du chaussage.

Comme on peut le noter à la figure 3, la plaque repose talon **20** du mécanisme de frein **8** présente un trou **29** de passage de vis qui permet de solidariser le frein **8** sur le guide **3**.

Comme on le voit à la figure 4, on note en pratique que les points d'ancrage arrière **30** du guide sur le ski sont situés en avant de l'aplomb de l'axe de pivotement **6** de la mâchoire **5** par rapport au corps **4**, le corps **4** étant placé dans sa position longitudinale médiane vis-à-vis de sa capacité de réglage potentielle. Dans la forme illustrée, ces points d'ancrage **30** sont situés à une distance **D1** de l'ordre de 45 mm de l'aplomb de cet axe **6**.

Le guide **3** de la talonnière est également solidarisé au ski par l'intermédiaire de deux points de montage **31** situés en avant du guide.

Ces points d'ancrage **31** sont visibles à la figure 4 où seul le guide et le frein ont été représentés. On constate que la distance qui sépare les points de montage avant **31** et arrière **30**, dans la partie horizontale du guide, est relativement faible, en comparaison de la longueur de la partie du guide qui se trouve en porte-à-faux, et qui démarre en arrière de la ligne de contact **10**. Dans la forme illustrée, cette distance **D2** est de 60 mm environ, tandis que la longueur du porte-à-faux est de 125 mm. Toujours dans cet exemple, la longueur de la zone de contact est de 100 mm environ.

D'un point de vue structurel, le guide, tel qu'illustré à la figure 4, présente une rigidité accrue, en particulier à proximité de la ligne de contact **10** et jusqu'à proximité des trous de passage des vis arrières **30**, de manière à empêcher, ou à tout le moins à limiter très fortement les déformations de la partie du guide en porte-à-faux.

Ainsi, le guide présente des parois verticales **18**, qui s'étendent depuis la proximité de la ligne de contact **10** jusqu'à l'arrière du guide. Dans la partie en porte-à-faux du guide, ces parois protègent le rail intérieur **17** en recouvrant latéralement les zones dans lesquelles coulisse le corps **4**.

Dans la partie arrière du guide, ces parois **18** sont relativement minces. Dans la zone à proximité de la ligne de contact, ces parois présentent des portions **16** qui sont élargies et épaissies pour conférer une rigidité accrue. Au-delà, vers l'avant, ces parois forment des portions **19** à nouveau relativement minces, qui entourent le repose-talon **20** du frein automatique **8**.

Dans les formes représentées aux figures 1 à 4, la talonnière est fixée directement sur la planche, ou sur une plateforme intermédiaire, grâce à des vis traversantes. Cette plateforme peut être montée en divers endroits du ski, en incluant diverses solutions connues d'amortissement ainsi que des moyens de montage de la plateforme sur le ski Toutefois, l'invention couvre également des variantes non représentées, dans lesquelles la talonnière est montée avec une capacité de coulissement sur une plateforme intermédiaire, voire directement sur le ski, grâce à des mécanismes de glissière. Dans ce cas, les moyens de solidarisation de la talonnière doivent également permettre ce coulissement, et se présentent sous la forme de pattes coopérant avec la glissière formée dans la plateforme ou dans le ski.

Il ressort de ce qui précède que la talonnière réalisée conformément à l'invention présente l'avantage de combiner à la fois :
▪ une excellente transmission des efforts, par le positionnement des points de solidarisation sensiblement à l'aplomb de la partie extrême arrière de la chaussure, où sont exercés des efforts les plus importants, en particulier lors du chaussage ;
▪ une bonne résistance à l'arrachement du fait du positionnement approprié des moyens de solidarisation, et d'un dimensionnement adéquat du guide ;
▪ un débridage partiel du ski par la limitation de la zone de contact entre la talonnière et le ski, et la localisation de cette zone dans la partie avant de la talonnière.

## Revendications

1. Talonnière de fixation (1) de sécurité pour ski alpin, comportant :
▪ un corps (4) incluant un ressort de recul ;
▪ une mâchoire (5) apte à coopérer avec une fraction de la chaussure de l'utilisateur, et agencée pour pivoter par rapport audit corps (4) autour d'un axe transversal (6) ;
▪ un guide (3) recevant ledit corps (4) avec capacité de déplacement en translation longitudinale ;
▪ des moyens (30, 31) de solidarisation de la talonnière sur le ski, à savoir des points de montage avant (31) et arrière (30), répartis sur une fraction de la surface du guide,
**caractérisée en ce que** :
▪ les points de montage arrière (30) sont situés en avant d'une ligne située à 20 millimètres en arrière de l'aplomb de l'axe de pivotement (6) de la mâchoire (5) sur le corps (4), lorsque celui-ci est positionné dans sa position longitudinale médiane ;
▪ en arrière desdits points de montage arrière (30), la face inférieure du guide (3) s'écarte vers le haut, par rapport au plan par lequel le guide repose sur le ski, défini par sa face inférieure englobant ladite fraction de la surface du guide accueillant les moyens de solidarisation.

2. Talonnière de fixation **caractérisée en ce que** les points d'ancrage arrière sont situés en avant de l'axe de pivotement (6) de la mâchoire (5) sur le corps (4).

3. Talonnière de fixation **caractérisée en ce que** la distance qui sépare les points de montage avant et arrière est inférieure à la longueur de la zone du guide en porte à faux.

4. Talonnière selon la revendication 1 **caractérisée en ce que** la face inférieure du guide s'écarte vers le haut par rapport au plan par lequel il repose sur le ski, à partir d'une ligne de contact (10) distante au plus de 20mm de l'aplomb de l'axe de pivotement (6) de la mâchoire (5) sur le corps (4).

5. Talonnière selon la revendication 1 **caractérisée en ce que** le guide comporte un rail (17) à l'intérieur duquel le corps (4) est apte à se déplacer.

6. Talonnière selon la revendication 1 **caractérisée en ce qu'**elle comporte un mécanisme de frein automatique (8), incluant une plaque repose talon (20) par laquelle ledit mécanisme (8) est monté sur le guide (3), et dans laquelle les moyens (30) de solidarisation les plus arrières se situent à l'aplomb de ladite plaque (20).

7. Talonnière selon la revendication 6, **caractérisée en ce que** le mécanisme de frein automatique (8) comporte une palette mobile (24), et dans laquelle les moyens (31) de solidarisation les plus avant se situent à l'aplomb de ladite palette (24), lorsque ladite palette est en position relevée.

8. Talonnière selon la revendication 6, **caractérisée en ce que** le guide présente des parois latérales (16) de renforcement de part et d'autre de la plaque repose talon (20).

9. Talonnière selon la revendication 1, **caractérisée en ce que** le guide (3) présente une zone de largeur et/ou d'épaisseur accentuée à proximité des moyens de solidarisation les plus arrières.

10. Talonnière selon la revendication 4, **caractérisée en ce que** la longueur de la zone du guide (3) en contact avec le ski est inférieure à la longueur de la zone du guide (3) située en arrière de la ligne de contact (10), lesdites longueurs étant mesurées projetées sur le ski.

11. Talonnière selon la revendication 4, **caractérisée en ce que** la distance longitudinale (D2) séparant les moyens (30, 31) de solidarisation les plus écartés longitudinalement est inférieure à la longueur de la zone du guide située en arrière de la ligne de contact (10).

12. Talonnière selon la revendication 4, **caractérisée en ce que** la distance longitudinale séparant les moyens (30, 31) de solidarisation les plus écartés longitudinalement est inférieure aux deux tiers de la longueur de la zone du guide située en arrière de la ligne de contact (10).

13. Talonnière selon la revendication 1, **caractérisée en ce que** les moyens de solidarisation sont des vis montées à travers des trous de passage (30,31) formés dans le guide.

14. Talonnière selon la revendication 1, **caractérisée en ce que** les moyens de solidarisation sont des pattes d'accrochage situées sous la face inférieure du guide.

## Patentansprüche

1. Fersenhalter einer Sicherheitsbindung (1) für Alpinski, Folgendes aufweisend:
▪ einen Körper (4), der eine Rückzugfeder enthält;
▪ eine Backe (5), die dazu geeignet ist, mit einem Teil des Schuhs des Benutzers zusammenzuwirken, und dazu eingerichtet ist, sich in Bezug auf den Körper (4) um eine Querachse (6) zu verschwenken;
▪ eine Führung (3), die den Körper (4) mit einer Längstranslationsbewegungsfähigkeit aufnimmt;
▪ Einrichtungen (30, 31) zur Befestigung des Fersenhalters am Ski, und zwar vordere (31) und hintere (30) Montagepunkte, die auf einem Teil der Oberfläche der Führung verteilt sind,
**dadurch gekennzeichnet, dass**:
▪ sich die hinteren Montagepunkte (30) vor einer Linie befinden, die sich 20 Millimeter hinter der Lotrechten der Schwenkachse (6) der Backe (5) auf dem Körper (4) befindet, wenn dieser in seiner mittleren Längsposition positioniert ist;
▪ sich hinter den hinteren Montagepunkten (30) die Unterseite der Führung (3) nach oben in Bezug auf die Ebene beabstandet, mittels derer die Führung auf dem Ski aufliegt, die durch ihre Unterseite definiert ist, die den Teil der Oberfläche der Führung umfasst, welche die Befestigungseinrichtungen aufnimmt.

2. Bindungsfersenhalter, **dadurch gekennzeichnet, dass** sich die hinteren Verankerungspunkte vor der Schwenkachse (6) der Backe (5) auf dem Körper (4) befinden.

3. Bindungsfersenhalter, **dadurch gekennzeichnet, dass** der Abstand, der die vorderen und hinteren Montagepunkte trennt, kleiner ist als die Länge des vorstehenden Bereichs der Führung.

4. Fersenhalter nach Anspruch 1, **dadurch gekennzeichnet, dass** sich die Unterseite der Führung nach oben in Bezug auf die Ebene, mittels derer sie auf dem Ski aufliegt, ausgehend von einer Kontaktlinie (10) beabstandet, die höchstens 20 mm von der Lotrechten der Schwenkachse (6) der Backe (5) auf dem Körper (4) entfernt ist.

5. Fersenhalter nach Anspruch 1, **dadurch gekennzeichnet, dass** die Führung eine Schiene (17) hat, in der sich der Körper (4) bewegen kann.

6. Fersenhalter nach Anspruch 1, **dadurch gekennzeichnet, dass** sie einen automatischen Bremsmechanismus (8) hat, der eine Fersenauflageplatte (20) aufweist, mittels derer der Mechanismus (8) auf der Führung (3) montiert ist, und wobei sich die hintersten Befestigungseinrichtungen (30) in der Lotrechten der Platte (20) befinden.

7. Fersenhalter nach Anspruch 6, **dadurch gekennzeichnet, dass** der automatische Bremsmechanismus (8) einen beweglichen Träger (24) hat, und wobei sich die vordersten Befestigungseinrichtungen (31) in der Lotrechten des Trägers (24) befinden, wenn der Träger in der angehobenen Position ist.

8. Fersenhalter nach Anspruch 6, **dadurch gekennzeichnet, dass** die Führung Verstärkungsseitenwände (16) auf beiden Seiten der Fersenauflageplatte (20) aufweist.

9. Fersenhalter nach Anspruch 1, **dadurch gekennzeichnet, dass** die Führung (3) im Nahbereich der hintersten Befestigungseinrichtungen einen Bereich verstärkter Breite und/oder Dicke aufweist.

10. Fersenhalter nach Anspruch 4, **dadurch gekennzeichnet, dass** die Länge des mit dem Ski in Kontakt stehenden Bereichs der Führung (3) kleiner ist als die Länge des hinter der Kontaktlinie (10) befindlichen Bereichs der Führung (3), wobei die Längen auf den Ski projiziert gemessen sind.

11. Fersenhalter nach Anspruch 4, **dadurch gekennzeichnet, dass** der Längsabstand (D2), der die längs am weitesten beabstandeten Befestigungseinrichtungen (30, 31) trennt, kleiner ist als die Länge des hinter der Kontaktlinie (10) befindlichen Bereichs der Führung.

12. Fersenhalter nach Anspruch 4, **dadurch gekennzeichnet, dass** der Längsabstand, der die längs am weitesten beabstandeten Befestigungseinrichtungen (30, 31) trennt, kleiner ist als zwei Drittel der Länge des hinter der Kontaktlinie (10) befindlichen Bereichs der Führung.

13. Fersenhalter nach Anspruch 1, **dadurch gekennzeichnet, dass** die Befestigungseinrichtungen Schrauben sind, die durch Durchgangsöffnungen (30, 31) hindurch montiert sind, die in der Führung ausgebildet sind.

14. Fersenhalter nach Anspruch 1, **dadurch gekennzeichnet, dass** die Befestigungseinrichtungen Einhakansätze sind, die sich unter der Unterseite der Führung befinden.

## Claims

1. Safety retention heel piece (1) for alpine ski, incorporating:
- a body (4) incorporating a recoil spring;
- a jaw (5) able to interoperate with a portion of the user's boot, and designed to pivot in relation to the said body (4), around a transversal axis (6);
- a guide (3) accommodating the said body (4), with a capability for longitudinal sideways movement;
- means of connection (30, 31) of the heel piece to the ski, namely front (31) and rear (30) assembly points distributed over a portion of the surface of the guide; **characterized by** the fact that:
- the rear assembly points (30) are located forward of a line situated 20 millimeters rear of vertical alignment with the pivot axis (6) of the jaw (5) on the body (4) when it is in its middle longitudinal position;
- rear of the said rear assembly points (30), the lower face of the guide (3) divides upwards in relation to the plane on which the guide rests on the ski, defined by its lower face enclosing the said portion of the surface of the guide accommodating the means of connection.

2. Retention heel piece **characterized by** the fact that the rear anchoring points are located forward of the pivot axis (6) of the jaw (5) on the body (4).

3. Retention heel piece **characterized by** the fact that the distance that separates the front and rear assembly points is less than the length of the area of the guide off-centered.

4. Heel piece in accordance with claim 1, **characterized by** the fact that the lower face of the guide divides upwards in relation to the plane on which it rests on the ski, as from a contact line (10) not more than 20 mm distant from vertical alignment with the pivot axis (6) of the jaw (5) on the body (4).

5. Heel piece according to claim 1, **characterized by** the fact that the guide incorporates a rail (17) within which the body (4) is able to move.

6. Heel piece according to claim 1, **characterized by** the fact that it incorporates an automatic brake mechanism (8) including a heel piece rest plate (20) by means of which the said mechanism (8) is mounted on the guide (3), and in which the rear-most means of connection (30) are situated in vertical alignment with the said plate (20).

7. Heel piece according to claim 6, **characterized by** the fact that the automatic brake mechanism (8) incorporates a mobile vane (24), in which the forward-most means of connection (31) are located in vertical alignment with the said vane (24) when the said vane is in the raised position.

8. Heel piece according to claim 6, **characterized by** the fact that the guide has lateral reinforcement walls (16) either side of the heel piece rest plate (20).

9. Heel piece according to claim 1, **characterized by** the fact that the guide (3) has an area of greater width and/or thickness near the rear-most means of connection.

10. Heel piece according to claim 4, **characterized by** the fact that the length of the area of the guide (3) in contact with the ski is less than the length of the area of the guide (3) located rear of the contact line (10), the which lengths being measured projected on the ski.

11. Heel piece according to claim 4, **characterized by** the fact that the longitudinal distance (D2) separating the means of connection (30, 31) most-longitudinally-separated is less than the length of the guide area located rearwards of the contact line (10).

12. Heel piece according to claim 4, **characterized by** the fact that the longitudinal distance separating the means of connection (30, 31) most-longitudinally-separated is less than two thirds of the length of the area of the guide located rearwards of the contact line (10).

13. Heel piece according to claim 1, **characterized by** the fact that the means of connection are screws fitted through holes (30, 31) provided in the guide.

14. Heel piece according to claim 1, **characterized by** the fact that the means of connection are attachment lugs located underneath the lower face of the guide.
